# EUROPÄISCHE PATENTANMELDUNG

(11) **EP 0 433 839 A1**
(43) Veröffentlichungstag der Anmeldung: **26.06.1991**
(21) Anmeldenummer: 90123756.0
(22) Anmeldetag: 11.12.1990
(51) Int. Cl.: A46B 5/00

(54) **Künstlerpinsel**

(30) Priorität: 20.12.1989 DE 8914873 U
(71) Anmelder: DEFET KG KÜNSTLERPINSELFABRIK, D-90439 Nürnberg (DE)
(72) Erfinder: Defet, Hansfried, W-8500 Nürnberg (DE)
(74) Vertreter: Matschkur, Götz, Lindner Patent- und Rechtsanwälte

(57) **Zusammenfassung**

Künstlerpinsel mit einem Stiel (1), an dessen einem Ende ein Haar- oder Borstenbündel befestigt ist, wobei der Stiel (1) zumindest in seinem querschnittlich dicksten Bereich (4) einen mehreckigen Querschnitt aufweist (5,6).

## Beschreibung

Die Erfindung richtet sich auf einen Künstlerpinsel mit einem Stiel, an dessen einem Ende ein Haar- oder Borstenbündel befestigt ist.

Pinsel dieser Art werden in vielfacher Ausführungsform, Größe, Stärke u. dgl. benutzt. Sie werden zu den verschiedensten Techniken verwandt. Oft wird die Arbeit außerhalb geschlossener Räume, also unter gewissermaßen erschwerten Bedingungen ausgeführt, unter denen eine einwandfreie Ablage des einzelnen Pinsels nicht immer zuverlässig gewährleistet ist. Es besteht dann die Gefahr, daß der Pinsel - ist sein Stiel mit einem runden Querschnitt versehen - seitlich wegrollt und ggf. herunterfällt. Dies ist natürlich höchst unerwünscht, da es in der Regel mit einer Verschmutzung des Pinselhaars verbunden ist und eine nachdrückliche Reinigung erfordert. Es besteht außerdem die Gefahr, daß beim Wegrollen des Pinsels der Malgrund oder der Maltisch beschmutzt werden, was ebenso unerwünscht wie störend ist.

Vor allem bei der Arbeit mit Aquarellfarben ist es zur Erzielung bestimmter Effekte erforderlich, den Pinsel zwischen den ihn haltenden Fingern zu drehen, wodurch sich die Pinselspitze stets neu aufrichtet. Dies verlangt einen zuverlässigen Griff des Pinsels in der Hand mit dem Zweck seiner möglichst zuverlässigen Handhabung bei der Arbeit. Ist der Pinselstiel durchgängig streng drei- oder fünfkantig gestaltet, wird zwar das Wegrollen vermieden, jedoch andererseits auch das Drehen des Pinsels praktisch unmöglich gemacht und damit eine wesentliche Malfunktion völlig außeracht gelassen.

Dieser besonders vielgestaltigen Problematik nimmt sich die Erfindung an mit der Aufgabestellung, die Handhabung eines Künstlerpinsels - für welche Technik er auch immer gebraucht wird - nachhaltig zu verbessern. Durch die Lösung dieses Problems in der Weise, daß bei einem Künstlerpinsel der eingangs bezeichneten Gattung der Stiel zumindest in seinem querschnittlich dicksten Bereich einen mehreckigen Querschnitt aufweist, wird den beiden oben geltendgemachten Gesichtspunkten in gleicher Weise vorteilhaft Rechnung getragen. Die Vermeidung einer Rundung des Stiels in dem Bereich seines Bauches, wo er am dicksten ist und beim Ablegen auf der Unterlage aufliegt, gewährleistet zunächst, daß er nicht rollen kann. Ein mit einem mehreckigen Querschnitt im Griffbereich versehener Stiel läßt sich jedoch auch besser erfassen und dann besonders gut handhaben, wenn er - aus Gründen der jeweilig angewandten Maltechnik - beim Auftragen der Farbe gedreht werden muß. Finden die den Pinsel haltenden Finger auf den Abflachungen des Stiels eine einwandfreie Auflage, läßt sich die Drehbewegung des Pinsels besonders gut beherrschen.

Es liegt im Rahmen der Erfindung, daß der Querschnitt ein regelmäßiges Mehreck bildet, bei dem sechs, oder z.B. auch drei Flächen aus der Rundung herausgearbeitet sind. Man kann im allgemeinen von einem Sechseck-Querschnitt ausgehen, doch ist es durchaus möglich, auch andere mehreckige Querschnittsformen zu nutzen. Als besonders vorteilhaft hat es sich erwiesen, wenn die Erfindung in den kleinen Pinselgrößen bis zur handelsüblichen Größe 6 mit einem dreieckigen Querschnitt und in den Größen darüber mit einem sechseckigen Querschnitt ausgestattet ist. Bei der Produktion wird vermieden, daß Kanten entstehen. Die Übergänge zwischen den einzelnen Flächen sind also abgerundet.

Als besonders zweckmäßig ist schließlich das Merkmal anzusehen, die Mehreckflächen mit einer leichten, etwa nach Art einer Hohlkehle gestalteten Vertiefung zu versehen, was wiederum die Griffeigenschaften verbessert. In diesem Fall ist die Erfindung auch auf Pinselstiele von geringem Durchmesser anwendbar, bei denen der Stiel sechs-fach oder gar drei-fach mehreckig abgeflacht ist.

Weitere Merkmale, Einzelheiten und Vorteile der Erfindung ergeben sich aus der folgenden Beschreibung einer bevorzugten Ausführungsform der Erfindung sowie anhand der Zeichnung. Hierbei zeigen:
- Fig. 1: einen Künstlerpinsel in Ansicht;
- Fig. 2: einen Querschnitt nach Linie II - II in Fig. 1 und
- Fig. 3: einen entsprechenden Querschnitt bei einer leicht abgewandelten Ausführungsform.

Der in der Zeichnung wiedergegebene Pinsel besteht aus dem Stiel 1, z. B. aus Holz, und dem Haar- oder Borstenbündel 2, welches durch eine ringförmige Zwinge 3 mit dem Stiel 1 verbunden ist. Der Stiel 1 läuft zu seinem freien hinteren Ende konisch zu. In seinem an die Zwinge 3 anschließenden Bereich hat er den größten Querschnitt. Hier wird er von der Hand des Malers gehalten. In diesem als Griffbereich 4 bezeichneten Bauch des Stiels 1 ist der Querschnitt bei der wiedergegebenen Ausführungsform als Sechseck ausgebildet (s. Fig. 2), dessen Ecken 5 leicht abgerundet sind, wie die Fig. 2 u. 3 erkennen lassen. Die Fig. 3 zeigt ein abgewandeltes Ausführungsbeispiel mit einem Achteck-Querschnitt. Der Mehreckquerschnitt kann gleichmäßig oder auch ungleichmäßig gestaltet sein. Es können darüber hinaus die Flächen 6 des Mehrecks mit leichten Vertiefungen versehen sein.

## Patentansprüche

1. Künstlerpinsel mit einem Stiel, an dessen einem Ende ein Haar- oder Borstenbündel befestigt ist, dadurch gekennzeichnet, daß der Stiel (1) zumindest in seinem querschnittlich dicksten Bereich (4) einen mehreckigen Querschnitt aufweist.

2. Künstlerpinsel nach Anspruch 1, dadurch gekennzeichnet, daß zumindest der Griffteil (4) des Stiels (1) einen mehreckigen Querschnitt aufweist.

3. Künstlerpinsel nach Anspruch 1 und 2, dadurch gekennzeichnet, daß der Querschnitt ein regelmäßiges Mehreck bildet.

4. Künstlerpinsel nach Anspruch 1 bis 3, dadurch gekennzeichnet, daß das Mehreck abgerundete Ecken (5) aufweist.

5. Künstlerpinsel nach Anspruch 1 bis 4, dadurch gekennzeichnet, daß die Mehreckflächen eine leichte Vertiefung (6) aufweisen.
